# EUROPÄISCHE PATENTSCHRIFT

(11) **EP 3 319 178 B1**
(45) Veröffentlichungstag und Bekanntmachung des Hinweises auf die Patenterteilung: **07.08.2019**
(21) Anmeldenummer: 17195841.6
(22) Anmeldetag: 11.10.2017
(51) Int. Cl.: H01R 4/64, H01R 4/26, H01R 4/48, H01R 11/22, A47L 15/42, H05F 3/02, D06F 39/12, H01R 13/04

(54) **HAUSHALTGERÄT UND BAUGRUPPE FÜR EIN HAUSHALTGERÄT**
HOUSEHOLD APPLIANCE AND ASSEMBLY FOR A HOUSEHOLD APPLIANCE
APPAREIL MÉNAGER ET MODULE POUR APPAREIL MÉNAGER

(30) Priorität: 04.11.2016 DE 102016121037
(43) Veröffentlichungstag der Anmeldung: 09.05.2018
(73) Patentinhaber: Miele & Cie. KG, 33332 Gütersloh (DE)
(72) Erfinder: Kroll, Christian, 49163 Bohmte (DE)

(56) Entgegenhaltungen:
- EP-A1- 0 875 085
- EP-A2- 0 913 853
- WO-A1-96/31919
- DE-U1- 8 801 623
- GB-A- 657 838
- US-A- 3 581 271
- US-A- 3 977 757

## Beschreibung

### Die Erfindung betrifft ein Haushaltgerät

Zur Erdung von berührbaren elektrisch leitfähigen Teilen von Haushaltgeräten und dergleichen kann beispielsweise ein Anschweißen von Flachsteckern oder ein Aufstecken von Erdungselementen auf Blechkanten oder an einem zu erdenden Bauteil angebrachte Flachstecker durchgeführt werden.

Aus dem Gebrauchsmuster DE 88 01 623 U1 ist eine Anschluss- bzw. Verbindungsklemme für elektrische Geräte wie Leuchten, Herde, Waschmaschinen bekannt, mit einem Isolierkörper und darin angeordneten Leiteranschlusskontakten, von denen wenigstens einer ein Schutzleiterkontakt ist, mit einem außenliegenden, aus einem dünnen, flächigen Blech ausgestanzten, zweischenkligen Stecker, welcher die einem Klemmenträger zugekehrte Wandung des Isolierkörpers zum direkten Kontakteingriff in eine Einstecköffnung des Klemmenträgers durchgreift und über Verbindungsschenkel form- bzw. klemmschlüssig mit Ausnehmungen verbindbar bzw. verbunden ist.Der Erfindung stellt sich die Aufgabe, ein verbessertes Haushaltgerät bereitzustellen.

Erfindungsgemäß wird diese Aufgabe durch ein Haushaltgerät mit den Merkmalen des Hauptanspruchs gelöst. Vorteilhafte Ausgestaltungen und Weiterbildungen der Erfindung ergeben sich aus den nachfolgenden Unteransprüchen.

Die mit der Erfindung erreichbaren Vorteile bestehen beispielsweise unter anderem darin, dass eine Erdung über einen Hohlraum bzw. Zwischenraum ermöglicht werden kann, wobei unter anderem insbesondere sichtbare Einbrände oder Beulen durch Schweißungen sowie ein erhöhter Bauraumbedarf durch aufgesteckte Elemente vermieden werden können. Anders ausgedrückt kann insbesondere eine vorteilhafte Erdung bzw. elektrische Anbindung von Bauteilen aus spannungsleitenden Materialien im Sichtbereich ermöglicht werden. Es kann beispielsweise eine von außerhalb des Haushaltgerätes unsichtbare und sichere Erdung mit geringem Platzbedarf realisiert werden.

Somit kann ein Bauteil aus einem elektrische Spannung leitenden Material, das von außerhalb des Haushaltgerätes nahezu vollständig sichtbar uns berührbar ist, beispielsweise ein Edelstahlblech eines Gerätedeckels, von einem Benutzer sicher berührt und vorteilhafterweise auf zuverlässige und von außen unsichtbare Weise spannungsfrei gehalten bzw. geerdet werden. Wenn beispielsweise ein Kontakt mit spannungsführenden Teilen im Inneren des Gerätes, beispielsweise an einer Rückseite eines Edelstahlbleches, möglich ist, kann daher auf eine zuverlässige und unaufwendige Weise eine Erdung des Edelstahlbleches erreicht werden. Es kann insbesondere eine Erdungsmöglichkeit geschaffen werden, bei der anders als bei einer Schweißung ein sichtbarer Einbrand bzw. eine sichtbare Beule vermieden werden kann und Bauraum zum Aufstecken eines Flachsteckers eingespart werden kann.

Es wird eine Baugruppe für ein Haushaltgerät vorgestellt, wobei die Baugruppe zumindest folgende Merkmale aufweist:
ein erstes Bauteil mit einer Außenseite und einer von der Außenseite abgewandten Rückseite, wobei in einem montierten Zustand des Haushaltgeräts die Außenseite des ersten Bauteils von außerhalb des Haushaltgeräts zumindest partiell berührbar ist, wobei das erste Bauteil aus einem elektrisch leitfähigen Material ausgeformt ist;
ein zweites Bauteil, wobei das zweite Bauteil an der Rückseite des ersten Bauteils befestigt ist, wobei in einem an dem ersten Bauteil befestigten Zustand des zweiten Bauteils zwischen dem ersten Bauteil und dem zweiten Bauteil ein Aufnahmezwischenraum angeordnet ist; und
ein Federelement, wobei das Federelement zumindest teilweise in dem Aufnahmezwischenraum und das erste Bauteil und das zweite Bauteil kontaktierend zwischen dieselben geklemmt angeordnet ist, wobei das Federelement aus einem elektrisch leitfähigen Material ausgeformt ist, wobei das Federelement einen Steckerabschnitt zum Anschluss einer Erdungsleitung aufweist.

Das Haushaltgerät kann ausgebildet sein, um in einem Haushaltsumfeld und zusätzlich oder alternativ in einem gewerblichen Umfeld verwendet zu werden. Bei dem Haushaltgerät kann es sich beispielsweise um ein Gerät zum Waschen und zusätzlich oder alternativ Trocknen für einen Einsatz in einem Haushalt und zusätzlich oder alternativ für einen gewerblichen Einsatz handeln. In einem montierten Zustand der Baugruppe kann eine elektrisch leitende Verbindung zwischen dem ersten Bauteil, dem Federelement und einer an das Federelement anschließbaren Erdungsleitung hergestellt sein. Die Außenseite des ersten Bauteils kann in einem montierten bzw. einsatzbereiten Zustand des Haushaltgerätes zumindest teilweise für einen Benutzer von außerhalb des Haushaltgerätes zugänglich bzw. berührbar sein. Das zweite Bauteil kann eine Befestigungsoberfläche aufweisen, an der das zweite Bauteil an dem ersten Bauteil befestigt ist. In einem Randbereich der Befestigungsoberfläche kann ein Ausnehmungsabschnitt ausgeformt sein, um in einem aneinander befestigten Zustand des ersten Bauteils und des zweiten Bauteils den Aufnahmezwischenraum zu bilden.

Gemäß einer Ausführungsform kann das zweite Bauteil an der Rückseite des ersten Bauteils durch Kleben befestigt sein. Eine solche Ausführungsform bietet den Vorteil, dass insbesondere durch Schweißen bedingte Einbrände oder Beulen, die an der Außenseite sichtbar wären, vermieden werden können.

Auch kann das Federelement zumindest einen Widerhaken zum Eindringen in das erste Bauteil aufweisen. Eine solche Ausführungsform bietet den Vorteil, dass eine elektrische Kontaktsicherheit zwischen dem ersten Bauteil und dem Federelement sowie ein sicherer Halt des Federelementes in dem Aufnahmezwischenraum erhöht werden können.

Ferner kann das Federelement einstückig ausgeformt sein. Eine solche Ausführungsform bietet den Vorteil, dass die Erdung zuverlässig über das Federelement realisiert werden kann und das Federelement stabil in den Aufnahmezwischenraum geklemmt werden kann.

Zudem weist das Federelement einen ersten Schenkel zur Anlage gegen das erste Bauteil, einen zweiten Schenkel zur Anlage gegen das zweite Bauteil und einen Biegeabschnitt auf. Hierbei sind der erste Schenkel und der zweite Schenkel über den Biegeabschnitt relativ zueinander bewegbar und gewinkelt angeordnet. Eine solche Ausführungsform bietet den Vorteil, dass ein robustes Federelement mit einer unkompliziert zu realisierenden sowie einfach und sicher zu handhabenden Konstruktion bereitgestellt werden kann.

Dabei ist der Steckerabschnitt des Federelementes als ein Teilabschnitt des zweiten Schenkels im Bereich des Biegeabschnittes ausgeformt. Eine solche Ausführungsform bietet den Vorteil, dass ein elektrischer Kontakt einfach und schnell hergestellt werden kann, wobei das Federelement sicher in dem Aufnahmezwischenraum geklemmt sein kann.

Auch kann der Steckerabschnitt des Federelementes als ein Flachstecker ausgeformt sein. Eine solche Ausführungsform bietet den Vorteil, dass die elektrische Kontaktierung zur Erdung platzsparend realisiert werden kann.

Gemäß einer Ausführungsform kann das erste Bauteil als ein Gehäuseteil oder als eine Blende des Haushaltgerätes ausgeführt sein. Insbesondere kann das erste Bauteil aus Edelstahl oder dergleichen ausgeformt sein. Eine solche Ausführungsform bietet den Vorteil, dass auch metallische Oberflächen für ein Haushaltgerät berührungssicher gestaltet werden können.

Auch kann das zweite Bauteil aus einem elektrisch isolierenden Material ausgeformt sein. Beispielsweise kann das zweite Bauteil aus einem Kunststoffmaterial oder dergleichen ausgeformt sein. Eine solche Ausführungsform bietet den Vorteil, dass hinsichtlich des zweiten Bauteils Kosten und Masse eingespart werden können.

Es wird ein Haushaltgerät vorgestellt, das zumindest ein Exemplar einer Ausführungsform der vorstehend genannten Baugruppe aufweist.

In Verbindung mit dem Haushaltgerät kann somit die vorstehend genannte Baugruppe vorteilhaft eingesetzt oder verwendet werden.

Ein Ausführungsbeispiel der Erfindung ist in den Zeichnungen rein schematisch dargestellt und wird nachfolgend näher beschrieben. Es zeigt
- Figur 1: eine schematische Teilschnittdarstellung eines Haushaltgerätes gemäß einem Ausführungsbeispiel der Erfindung;
- Figur 2: eine perspektivische Darstellung eines Federelementes einer Baugruppe gemäß einem Ausführungsbeispiel der Erfindung für ein Haushaltgerät; und
- Figur 3: eine Seitenansicht des Federelementes aus Figur 2.

Figur 1 zeigt eine schematische Teilschnittdarstellung eines Haushaltgerätes 100 gemäß einem Ausführungsbeispiel der Erfindung. Das Haushaltgerät 100 weist zumindest eine Baugruppe 105 auf, wobei das Haushaltgerät 100 gemäß dem in Figur 1 dargestellten Ausführungsbeispiel der Erfindung beispielhaft lediglich eine Baugruppe 105 aufweist.

Die Baugruppe 105 weist ein erstes Bauteil 110, ein zweites Bauteil 120 und ein Federelement 130 auf. Dabei sind das erste Bauteil 110 und das zweite Bauteil 120 aneinander befestigt, wobei das Federelement 130 zumindest teilweise in einem Aufnahmezwischenraum zwischen dem ersten Bauteil 110 und dem zweiten Bauteil 120 angeordnet ist.

Das erste Bauteil 110 weist eine Außenseite 112 und eine von der Außenseite 112 abgewandte Rückseite 114 auf. Die Außenseite 112 ist dabei von außerhalb des Haushaltgeräts 100 zumindest partiell berührbar, insbesondere durch eine Bedienperson des Haushaltgerätes 100.

Das erste Bauteil 110 ist aus einem elektrisch leitfähigen Material ausgeformt, beispielsweise aus einem metallischen Material, insbesondere Edelstahl. Gemäß dem in Figur 1 gezeigten Ausführungsbeispiel der Erfindung ist das erste Bauteil 110 als ein Gehäuseteil bzw. eine Blende des Haushaltgerätes 100 ausgeführt.

Das zweite Bauteil 120 ist an der Rückseite 114 des ersten Bauteils 110 befestigt. Dabei ist der Aufnahmezwischenraum für das Federelement 130 zwischen dem ersten Bauteil 110 und einem Teilabschnitt des zweiten Bauteils 120 angeordnet. Gemäß dem in Figur 1 dargestellten Ausführungsbeispiel der Erfindung ist dazu ein Schnittprofil des zweiten Bauteils 120 L-förmig.

Das zweite Bauteil 120 ist durch Kleben bzw. mittels eines Klebstoffs an der Rückseite 114 des ersten Bauteils 110 befestigt. Anders ausgedrückt ist das zweite Bauteil 120 an der Rückseite 114 auf das erste Bauteil 110 aufgeklebt. Das zweite Bauteil 120 ist beispielsweise aus einem elektrisch isolierenden Material ausgeformt, insbesondere aus einem Kunststoffmaterial.

Das Federelement 130 ist zumindest teilweise in dem Aufnahmezwischenraum zwischen der Rückseite 114 des ersten Bauteils 110 und dem zweiten Bauteil 120 angeordnet bzw. aufgenommen. Dabei ist das Federelement 130 in Kontakt mit dem ersten Bauteil 110 bzw. der Rückseite 114 des ersten Bauteils 110 und mit dem zweiten Bauteil 120 angeordnet. Das Federelement 130 ist zwischen die Rückseite 114 des ersten Bauteils 110 und das zweite Bauteil 120 geklemmt. Das Federelement 130 ist aus einem elektrisch leitfähigen Material ausgeformt. Zwischen dem Federelement 130 und dem ersten Bauteil 110 ist ein mechanischer und elektrischer Kontakt hergestellt. Zwischen dem Federelement 130 und dem zweiten Bauteil 120 ist ein mechanischer Kontakt hergestellt.

Gemäß dem in Figur 1 dargestellten Ausführungsbeispiel der Erfindung ist an das Federelement 130 eine Erdungsleitung 150 mit einer Steckhülse 140 angeschlossen. Dazu weist das Federelement 130 einen Steckerabschnitt auf. Unter Verwendung des Federelementes 130 kann das erste Bauteil 110 über die Erdungsleitung 150 geerdet werden. Unter Bezugnahme auf die nachfolgenden Figuren wird das Federelement 130 noch eingehender beschrieben.

Figur 2 zeigt eine perspektivische Darstellung eines Federelementes 130 einer Baugruppe gemäß einem Ausführungsbeispiel der Erfindung für ein Haushaltgerät. Das Federelement 130 entspricht oder ähnelt hierbei dem Federelement der Baugruppe aus Figur 1.

Gemäß dem in Figur 2 gezeigten Ausführungsbeispiel der Erfindung ist das Federelement 130 einstückig ausgeformt. Ferner weist das Federelement 130 lediglich beispielhaft zwei Widerhaken 232 auf. Die Widerhaken 232 sind ausgeformt, um in das erste Bauteil der Baugruppe bzw. in die Rückseite des ersten Bauteils der Baugruppe einzudringen.

Das Federelement 130 weist auch einen Steckerabschnitt 234 zum Anschluss einer Erdungsleitung an das Federelement 130 auf. Gemäß dem in Figur 2 dargestellten Ausführungsbeispiel der Erfindung ist der Steckerabschnitt 234 des Federelementes 130 als ein Flachstecker ausgeformt. In dem Steckerabschnitt 234 ist lediglich beispielhaft eine Durchgangsöffnung ausgeformt.

Auch ist das Federelement 130 hierbei lediglich beispielhaft V-förmig oder V-ähnlich gebogen. Das Federelement 130 weist einen ersten Schenkel 236 zur Anlage gegen das erste Bauteil der Baugruppe, einen zweiten Schenkel 237 zur Anlage gegen das zweite Bauteil der Baugruppe und einen Biegeabschnitt 238 auf. Der erste Schenkel 236 und der zweite Schenkel 237 sind über den Biegeabschnitt 238 miteinander verbunden und relativ zueinander bewegbar und gewinkelt angeordnet.

Der Steckerabschnitt 234 des Federelementes 130 ist als ein Teilabschnitt des zweiten Schenkels 237 im Bereich des Biegeabschnittes 238 ausgeformt. Dabei erstreckt sich der Steckerabschnitt 234 über den Biegeabschnitt 238 hinaus. Die Widerhaken 232 sind als Teilabschnitte des ersten Schenkels 236 ausgeformt.

Figur 3 zeigt eine Seitenansicht des Federelementes 130 aus Figur 2. in der Seitenansicht von Figur 3 ist erkennbar, dass das Federelement 130 ein V-förmig oder V-ähnlich gebogenes Profil aufweist.

Von dem Federelement 130 sind in der Darstellung von Figur 3 einer der Widerhaken 232, der Steckerabschnitt 234, der erste Schenkel 236, der zweite Schenkel 237 und der Biegeabschnitt 238 gezeigt. Zwischen dem ersten Schenkel 236 und dem zweiten Schenkel 237 ist durch den Biegeabschnitt 238 ein spitzer Winkel aufgespannt.

Unter Bezugnahme auf die vorstehend beschriebenen Figuren wird nachfolgend ein Ausführungsbeispiel der Erfindung mit anderen Worten nochmals und/oder zusammenfassend kurz erläutert.

Bei der Baugruppe 105 des Haushaltgerätes 100 ist mit dem Aufnahmezwischenraum ein definierter Hohlraum zwischen dem ersten Bauteil 110 als zu erdendem Element und dem zweiten Bauteil 120 als einem gegenüberliegenden Bauteil vorgesehen. In einem beispielhaften, konkreten Anwendungsfall ist das erste Bauteil 110 ein von außen sichtbares Edelstahlblech eines Gerätedeckels des Haushaltgerätes 100 und ist das zweite Bauteil 120 ein eingeklebtes Kunststoffteil.

In diesen Aufnahmezwischenraum bzw. Hohlraum ist das Federelement 130 gesteckt, das sich in dem Hohlraum zwischen dem ersten Bauteil 110 und dem zweiten Bauteil 120 aufspreizt und sich in dem Hohlraum verklemmt.

Durch die Widerhaken 232, welche in das erste Bauteil 110, hier das Edelstahlblech, eindringen, kann beispielsweise eine Kontaktsicherheit zwischen dem Federelement 130 und dem ersten Bauteil 110 hergestellt werden und kann ein Herausziehen des Federelements 130 aus dem Hohlraum verhindert werden.

An dem Steckerabschnitt 234 des Federelementes 130 ist die Steckerhülse 140 bzw. ein Flachstecker befestigbar, der ein Anbringen der Erdungsleitung 150 bzw. eines Kabels ermöglicht. Diese Erdungsleitung 150 kann zur Herstellung der Erdung des ersten Bauteils 110 verwendet werden.

Dabei kann die Erdung des ersten Bauteils 110 durch die Kombination aus leitfähiger Blende bzw. erstem Bauteil 110, Federelement 130 und zweitem Bauteil 120 als Aufnahme für das Federelement 130 ermöglicht werden. Dabei bildet das zweite Bauteil 120 einen definierten Gegenhalt für das Federelement 130, damit das Federelement 130 sich in die Rückseite 114 des ersten Bauteils 110 eingraben kann und in dem Aufnahmezwischenraum gehalten wird. Das Federelement 130 kann auch als ein Erdungsstecker bzw. spezifisch ausgebildeter Erdungsstecker bezeichnet werden.

## Patentansprüche

1. Haushaltgerät (100), umfassend eine Baugruppe (105), die zumindest folgende Merkmale aufweist:
ein erstes Bauteil (110) mit einer Außenseite (112) und einer von der Außenseite (112) abgewandten Rückseite (114), wobei in einem montierten Zustand des Haushaltgeräts (100) die Außenseite (112) des ersten Bauteils (110) von außerhalb des Haushaltgeräts (100) zumindest partiell berührbar ist, wobei das erste Bauteil (110) aus einem elektrisch leitfähigen Material ausgeformt ist;
ein zweites Bauteil (120), wobei das zweite Bauteil (120) an der Rückseite (114) des ersten Bauteils (110) befestigt ist, wobei in einem an dem ersten Bauteil (110) befestigten Zustand des zweiten Bauteils (120) zwischen dem ersten Bauteil (110) und dem zweiten Bauteil (120) ein Aufnahmezwischenraum angeordnet ist; und
ein Federelement (130), wobei das Federelement (130) zumindest teilweise in dem Aufnahmezwischenraum und das erste Bauteil (110) und das zweite Bauteil (120) kontaktierend zwischen dieselben geklemmt angeordnet ist, wobei das Federelement (130) aus einem elektrisch leitfähigen Material ausgeformt ist, wobei das Federelement einen Steckerabschnitt (234) zum Anschluss einer Erdungsleitung (140, 150) aufweist;
**dadurch gekennzeichnet, dass** das Federelement (130) einen ersten Schenkel (236) zur Anlage gegen das erste Bauteil (110), einen zweiten Schenkel (237) zur Anlage gegen das zweite Bauteil (120) und einen Biegeabschnitt (238) aufweist, wobei der erste Schenkel (236) und der zweite Schenkel (237) über den Biegeabschnitt (238) relativ zueinander bewegbar und gewinkelt angeordnet sind; und
dass der Steckerabschnitt (234) des Federelementes (130) als ein Teilabschnitt des zweiten Schenkels (237) im Bereich des Biegeabschnittes (238) ausgeformt ist.

2. Haushaltsgerät nach Anspruch 1, wobei das zweite Bauteil (120) an der Rückseite des ersten Bauteils (110) durch Kleben befestigt ist.

3. Haushaltsgerät nach Anspruch 1 oder 2, wobei das Federelement (130) zumindest einen Widerhaken (232) zum Eindringen in das erste Bauteil (110) aufweist.

4. Haushaltsgerät nach einem der Ansprüche 1 bis 3, wobei das Federelement (130) einstückig ausgeformt ist.

5. Haushaltsgerät nach einem der Ansprüche 1 bis 4, wobei der Steckerabschnitt (234) des Federelementes (130) als ein Flachstecker ausgeformt ist.

6. Haushaltsgerät nach einem der Ansprüche 1 bis 5, wobei das erste Bauteil (110) als ein Gehäuseteil oder als eine Blende des Haushaltgerätes (100) ausgeführt ist.

7. Haushaltsgerät nach einem der Ansprüche 1 bis 6, wobei das zweite Bauteil (120) aus einem elektrisch isolierenden Material ausgeformt ist.

## Claims

1. Domestic appliance (100) comprising an assembly (105) which has at least the following features:
a first component (110) which has an outer side (112) and a rear side (114) remote from the outer side (112), the outer side (112) of the first component (110) being at least partially contactable from outside the domestic appliance (100) when the domestic appliance (100) is assembled, the first component (110) being formed of an electrically conductive material;
a second component (120), the second component (120) being fastened to the rear side (114) of the first component (110), a receiving space being arranged between the first component (110) and the second component (120) when the second component (120) is fastened to the first component (110); and
a spring element (130), the spring element (130) being arranged at least in part in the receiving space and the first component (110) and the second component (120) being clamped therebetween so as to be in contact, the spring element (130) being formed of an electrically conductive material, the spring element having a plug portion (234) for connecting an earthing wire (140, 150);
**characterised in that** the spring element (130) comprises a first leg (236) for abutment against the first component (110), a second leg (237) for abutment against the second component (120), and a bending portion (238), the first leg (236) and the second leg (237) being arranged so as to be movable and angled relative to one another by means of the bending portion (238); and
**in that** the plug portion (234) of the spring element (130) is formed as a partial portion of the second leg (237) in the region of the bending portion (238).

2. Domestic appliance according to claim 1, wherein the second component (120) is fastened to the rear side of the first component (110) by adhesive bonding.

3. Domestic appliance according to either claim 1 or claim 2, wherein the spring component (130) comprises at least one barb (232) for penetrating the first component (110).

4. Domestic appliance according to any of claims 1 to 3, wherein the spring element (130) is formed as one piece.

5. Domestic appliance according to any of claims 1 to 4, wherein the plug portion (234) of the spring element (130) is formed as a flat plug.

6. Domestic appliance according to any of claims 1 to 5, wherein the first component (110) is designed as a housing part or as a cover of the domestic appliance (100).

7. Domestic appliance according to any of claims 1 to 6, wherein the second component (120) is formed of an electrically insulating material.

## Revendications

1. Appareil ménager (100) comprenant un module (105) présentant au moins les caractéristiques suivantes :
un premier composant (110) présentant un côté extérieur (112) et un côté arrière (114) opposé au côté extérieur (112), le côté extérieur (112) du premier composant (110) pouvant être touché au moins partiellement de l'extérieur de l'appareil ménager (100) dans un état monté de l'appareil ménager (100), le premier composant (110) étant réalisé en un matériau électriquement conducteur ;
un second composant (120), le second composant (120) étant fixé sur le côté arrière (114) du premier composant (110), un réceptacle intermédiaire étant disposé entre le premier composant (110) et le second composant (120) dans un état où le second composant (120) est fixé au premier composant (110) ; et
un élément de ressort (130), l'élément de ressort (130) étant disposé au moins partiellement dans le réceptacle intermédiaire, et le premier composant (110) et le second composant (120) étant serrés de manière à être en contact, l'élément de ressort (130) étant réalisé en un matériau électriquement conducteur, l'élément de ressort comportant une partie de fiche (234) pour la connexion d'une ligne de masse (140, 150) ;
**caractérisé en ce que** l'élément de ressort (130) comprend une première branche (236) pour venir en butée contre le premier composant (110), une seconde branche (237) pour venir en butée contre le second composant (120), et une partie de flexion (238), la première branche (236) et la seconde branche (237) étant mobiles l'une par rapport à l'autre et inclinées sur la partie de flexion (238) ; et
**en ce que** la partie de fiche (234) de l'élément de ressort (130) est réalisée en tant que sous-partie de la seconde branche (237) dans la zone de la partie de flexion (238).

2. Appareil ménager selon la revendication 1, dans lequel le second composant (120) est fixé par collage au côté arrière du premier composant (110).

3. Appareil ménager selon la revendication 1 ou 2, dans lequel l'élément de ressort (130) comporte au moins un crochet (232) destiné à pénétrer dans le premier composant (110).

4. Appareil ménager selon l'une des revendications 1 à 3, dans lequel l'élément de ressort (130) est réalisé en un seul tenant.

5. Appareil ménager selon l'une des revendications 1 à 4, dans lequel la partie de fiche (234) de l'élément de ressort (130) est réalisée comme une fiche plate.

6. Appareil ménager selon l'une des revendications 1 à 5, dans lequel le premier composant (110) est conçu comme une partie de carter ou comme un cache de l'appareil ménager (100).

7. Appareil ménager selon l'une des revendications 1 à 6, dans lequel le second composant (120) est réalisé en un matériau électriquement isolant.
